# EUROPÄISCHE PATENTSCHRIFT

(11) **EP 0 069 888 B1**
(45) Veröffentlichungstag und Bekanntmachung des Hinweises auf die Patenterteilung: **11.09.1985**
(21) Anmeldenummer: 82105517.5
(22) Anmeldetag: 23.06.1982
(51) Int. Cl.: F02P 3/04, F02P 17/00

(54) **Elektronisch geregeltes Zündsystem**
Electronically controlled ignition system
Systèmes d'allumage à commande électronique

(30) Priorität: 10.07.1981 DE 3127230
(43) Veröffentlichungstag der Anmeldung: 19.01.1983
(73) Patentinhaber: TELEFUNKEN electronic GmbH, 74072 Heilbronn (DE)
(72) Erfinder: Minner, Willy, D-7103 Schwaigern (DE)
(74) Vertreter: Maute, Hans-Jürgen (DE)

## Beschreibung

Die Erfindung betrifft ein elektronisch geregeltes Zündsystem, bei dem der Einsatzzeitpunkt des durch die Primärwicklung der Zündspule fließenden Primärstroms (Ipᵣ) drehzahlabhängig so geregelt ist, daß dieser Strom erst kurz vor dem Zündzeitpunkt den für die Zündung erforderlichen Wert (Ipᵣₘₐₓ) erreicht und bei dem unmittelbar vor dem Zündzeitpunkt festgestellt wird, ob der Primärstrom den für die Zündung erforderlichen Wert erreicht hat, indem aus der Verweildauer (tₑ) des Primärstroms im für die Zündung erforderlichen Wert (Ipᵣₘₐₓ) ein Prüfimpuls (Uₜₑ) abgeleitet wird, mit dessen Hilfe bei nicht vorhandenem oder nicht ausreichend großem Primärstrom zur Vermeidung von Zündaussetzern (ZA) die elektronische Regelung für einen definierten Zeitraum abgeschaltet und der Einsatzzeitpunkt des Primärstroms direkt vom Steuersignal (U_{IN}) des Zündimpulsgebers abgeleitet und nach Beendigung des Abschaltzeitraums der elektronisch gesteuerte Regelzustand kontinuierlich und automatisch wieder herbeigeführt wird.

Ein derartiges elektronisch geregeltes Zündsystem wird in der prioritäts älteren, nicht vorveröffentlichten deutschen Patentanmeldung P 3 111 856. beschrieben.

Bei dem bereits vorgeschlagenen geregelten Zündsystem wird aus der Verweildauer des Primärstroms in seinem für die Zündung erforderlichen Wert ein Prüfimpuls der Zeitdauer tₑ gewonnen. Mit diesem Prüfimpuls wird ein Schalter betätigt, über den ein Kondensator, der bei nicht vorhandenen tₑ₋Impulsen aufgeladen wird, wieder entladen wird. Daraus ergibt sich, daß die Spannung am Kondensator beim Auftreten von Prüfimpulsen unter den Wert einer Vergleichsspannung fällt, die fest vorgegeben und beispielsweise halb so groß ist wie die maximal mögliche Spannung am Kondensator bei folgendem Prüfimpuls. Diese Vergleichsspannung wird mit der Kondensatorspannung an einem Komparator verglichen, an dessen Ausgang nur dann ein Signal auftritt, wenn während eines vorhandenen Triggerimpulses die Kondensatorspannung über der Vergleichsspannung liegt. Dies ist nur dann möglich, wenn dem jeweiligen Triggerimpuls kein Prüfimpuls unmittelbar voranging und somit für eine ausreichende Entladung des Kondensators nicht besorgt wurde. Ein fehlender Prüfimpuls ist jedoch gleichbedeutend mit einem Zündaussetzer, da in diesem Fall der Primärstrom durch die Zündspule nicht den für die Zündung erforderlichen Wert erreicht hat. Den Triggerimpuls, mit dem der Komparator aktiviert wird, gewinnt man aus der negativen Abschaltflanke des Steuersignals, wenn dieses Steuersignal des Zündimpulsgebers von seinem High-Pegel zum Low-Pegel geht. Durch ein Ausgangssignal am Komparator wird beispielsweise eine monostabile Kippstufe von ihrem stabilen Zustand in den quasistabilen Zustand übergeführt, so daß während der Zeitdauer, in der diese monostabile Kippstufe in ihrem quasistabilen Zustand verbleibt, die elektronische Regelung abgeschaltet und der Einsatzzeitpunkt des Primärstroms durch die Zündspule direkt vom Steuersignal des Zündimpulsgebers abgeleitet wird. Ist der Abschaltzeitraum zu Ende, so wird der elektronisch gesteuerte Regelzustand in der genannten Patentanmeldung beschriebenen Weise kontinuierlich und automatisch wieder herbeigeführt.

Der vorliegenden Erfindung liegt die Aufgabe zugrunde, die bekannte Schaltung weiter zu verbessern und insbesondere eine Schaltung anzugeben, die kleine und integrationsfähige Kondensatoren enthält. Diese Aufgabe wird bei einem elektronisch geregelten Zündsystem der eingangs beschriebenen Art erfindungsgemäß dadurch gelöst, daß der Prüfimpuls mit einer Integrationsstufe um ein Zeitintervall verlängert und der verlängerte Impuls einem ersten Eingang einer Logikschaltung (G₁) zugeführt wird, daß einem zweiten Eingang der Logikschaltung ein aus der Abschaltflanke des Steuersignals abgeleiteter Triggerimpuls zugeführt wird, und daß die Logik so gewählt ist, daß an ihr nur dann ein die Abschaltung der elektronischen Regelung auslösender Ausgangsimpuls auftritt, wenn während des Triggerimpulses kein von der Integrationsstufe gelieferter Impuls vorhanden ist.

Bei dem erfindungsgemäßen elektronisch geregelten Zündsystem wird somit gegenüber der bereits vorgeschlagenen Schaltungsanordnung der dort verwendete Spannungskomparator durch eine Logikschaltung ersetzt, der zum einen der Triggerimpuls und zum anderen ein verlängerter Prüfimpuls zugeführt wird. Die nunmehr vorgesehene Integrationsstufe enthält einen Kondensator, doch ist dieser Kondensator wesentlich kleiner, als der Kondensator der früher vorgeschlagenen Schaltung, der jeweils durch die Prüfimpulse tₑ entladen wurde. Dadurch ist es möglich, die in der neu vorgeschlagenen Schaltung enthaltenen Kondensatoren voll in integrierter Schaltungstechnik mit in einen Halbleiterkörper zu integrieren, so daß die ansonsten notwendige externe Zuschaltung eines Kondensators entfällt.

Bei der neuen Schaltung innerhalb des elektronisch geregelten Zündsystems besteht die Logik vorzugsweise aus einem NOR-Gatter, an dessen erstem Eingang als positiver Impuls der verlängerte Prüfimpuls und an dessen zweitem Eingang die negativen Triggerimpulse anliegen. Die Verlängerungsdauer des Prüfimpulses muß größer sein als die Dauer des negativen Triggerimpulses.

Die Erfindung und ihre vorteilhafte Ausgestaltung soll anhand eines Ausführungsbeispieles noch näher erläutert werden. Die Fig. 1 zeigt die Schaltung zur Erkennung von Zündaussetzern, während sich aus den Diagrammen der Fig. 2a bis 2f die Wirkungsweise der Schaltung ergibt.

Die Schaltung gemäß der Fig. 1 besteht aus einer Integratorstufe 1 und einer Differenzierstufe 2. Die Ausgangssignale beider Stufen werden auf jeweils einen Eingang eines NOR-Gatters G₁ gegeben. Das Ausgangssignal des NOR-Gatters steuert eine monostabile Kippstufe MF, über die die elektronische Regelung des Zündsystems beim Auftreten von Zündaussetzern für einen definierten Zeitraum abgeschaltet wird.

Die Integratorstufe 1 besteht aus einem Transistor T₄ an dessen Basiselektrode das Prüfsignal Uₜₑ anliegt, das gemäß der Fig. 2d aus der Verweildauer des Primärstroms in der Zündspule in dem für die Zündung erforderlichen Wert I_{pr max} gewonnen wird. Im Kollektorzweig des Transistors T₄ ist der Kollektorwiderstand R₅ enthalten, dem die Reihenschaltung aus einem Kondensator C₂ und einer Diode D₂ parallel geschaltet ist. An den Verbindungspunkt zwischen Kondensator C₂ und Diode D₂ ist die Basiselektrode des Ausgangstransistors T₅ angeschlossen, an dessen Kollektorwiderstand R₇ der verlängerte Prüfimpuls U_{INTEGR} anliegt. Der Emitterwiderstand Rₑ dieses Ausgangstransistors T₅ ist mit dem positiven Pol der Versorgungsspannungsquelle verbunden. Die Ausgangsspannung U_{INTEGR} der Integrationsstufe 1 wird auf den Eingang Eᵢ des NOR-Gatters G_{I} gegeben.

Die Differenzierstufe 2 enthält 3 einander nachgeschaltete Transistorstufen, mit den Transistoren T₁, T₂ und T₃. Auf die Basiselektrode des Eingangstransistors T₁ wird das Steuersignal U_{IN}, das am Zündimpulsgeber abgegriffen wird, gegeben. Die Emitterkollektorstrecke dieses Transistors T₁ ist mit dem Differenzierglied aus dem Kondensator C₁ und der Diode D₁ überbrückt. Außerdem weist der Transistor T₁ einen Emitterwiderstand R₁ auf. An die Verbindungsstelle zwischen Differenzierkondensator C₁ und Diode D₁ ist die Basiselektrode des Transistors T₂ angeschlossen, dessen Emitterwiderstand R₂ mit dem positiven Pol der Versorgungsspannung verbunden ist. Am Kollektorwiderstand R₃ wird die Eingangsspannung für den Transistor T₃ abgegriffen, an dessen Kollektor die negativen Trigger- impulse U_{TRIGGER} abgegriffen und dem Eingang E₂ des NOR-Gatters G₁ zugeführt werden. Der Kollektorwiderstand R₄ des Ausgangstransistors T₃ der Differenzierstufe 2 ist wiederum mit dem positiven Potential der Versorgungsspannungsquelle verbunden. Der Fig. 1 ist ferner zu entnehmen, daß der Ausgangsanschluß des NOR-Gatters G₁ mit der monostabilen Kippstufe MF verbunden ist, an deren Ausgang das Signal Uₒᵤt auftritt, mit dem die elektronische Regelung des Zündsystems für eine definierte Zeitspanne unterbrochen wird.

In der Fig. 2a ist das Steuersignal U_{IN} dargestellt, das auf die Steuerelektrode des Transistors T₁ der Differenzierstufe 2 gegeben wird. Die Perioden P₁ und P₂ des Steuersignals sind bei dem dargestellten Ausführungsbeispiel identisch, während in der Periode P₃ ein beispielsweise durch Beschleunigungsvorgänge ausgelöster Fehler enthalten ist. In dieser Periode P₃ wurde die »Low-Phase« des Steuersignals zu Lasten der »High-Phase« verlängert. Es wird angenommen, daß in der Periode P₄ dieser Fehler nicht mehr auftritt. In der Fig. 2b ist das Triggersignal U_{TRIGGER} dargestellt, das am Ausgang A der Differenzierstufe auftritt und auf den Eingang E2 NOR-Gatter G₁ gegeben wird. Dieses Triggersignal wird aus der negativen Flanke des Steuersignals gewonnen, wenn das Steuersignal von der »High-Phase« in die »Low-Phase« übergeht. Zunächst wird durch jede Flanke des Steuersignals U_{IN} am Differenzierglied aus dem Kondensator C₁ und die Diode D₁ ein Impuls gewonnen. An der zweiten Stufe der Differenzierschaltung 2 mit dem Transistor T₂ werden die von den positiven Flanken des Steuersignals U_{IN} herrührenden Trigger-Impulse unterdrückt, so daß am Kollektorwiderstand R₃ des Transistors T₂ nur noch Trigger-Signale anliegen, die von den negativen Flanken des Steuersignals U_{IN}, herrühren. Diese Trigger-Impulse werden am Transistor T₃ invertiert, so daß am Ausgang A der Transistorstufe mit dem Transistor T₃ Triggerimpulse gemäß Fig. 2b anliegen. Die Triggerzeit, während der das Triggersignal U_{TRIGGER} seinen »Low-Wert« aufweist, ist gemäß Fig. 2b mit tₓ bezeichnet.

In der Fig. 2c ist der Verlauf des Primärstroms in der Zündspule dargestellt. Bis zum Zündzeitpunkt kann der Primästrom anwachsen beziehungsweise den für die Zündung erforderlichen Wert Ip_{r max} aufweisen. Mit dem Zündzeitpunkt erfolgt die jeweilige Entladung der Zündspule. Wie man der Fig. 2c entnimmt, erreicht der Primärstrom bei normaler Betriebsweise und unter Einsatz der elektronischen Regelung seinen für die Zündung erforderlichen Wert I_{pr max} um die Zeit tₑ vor dem Zündzeitpunkt der jeweiligen Periode. Dieser Wert wird auch während der Perioden P₁, P₂ und P₄ erreicht. Aus der Fig. 2c ergibt sich jedoch, daß bei der fehlerhaften Periode P₃ der Primärstrom nicht seinen für die Zündung erforderlichen Wert I_{pr max} erreichen kann, so daß ein Zündaussetzer ZA auftritt.

Aus der Zeitspanne, in der der Primärstrom in seinem Maximum gemäß Fig. 2c verharrt, wird ein Prüfimpuls Uₜₑ gewonnen, dessen Impulsbreite gemäß der Fig. 2d durch die Zeit tₑ vorgegeben ist. Da in der dritten Periode der Primärstrom in der Zündspule seinen für die Zündung erforderlichen Wert I_{pr max} nicht erreichte, tritt in dieser Periode auch kein Prüfimpuls Uₜₑ auf.

Der Prüfimpuls Uₜₑ wird einem integrierenden Verstärker beziehungsweise einer Integratorstufe 1 gemäß der Fig. 1 zugeführt, so daß mit Hilfe des Kondensators C₂ eine in der Fig. 2e dargestellte Verlängerung des Prüfimpulses erfolgt. Die Verlängerungsdauer ist mit ty bezeichnet. Am Ausgang der Integratorstufe 1 liegt somit eine Spannung gemäß der Fig. 2e an, deren Impulse die Impulsweite tₑ + ty aufweisen. Dieses Signal U_{INTEGR} wird dem Eingang E₁ des NOR-Gatters G₁ zugeführt. Am Ausgang des NOR-Gatters G₁ tritt definitionsgemäß nur dann ein »High-Pegel« auf, wenn beide Eingangspegel an den Eingängen E₁ und E2 Low sind. Da die Triggerimpulse gemäß der Fig. 2b negative Impulse sind, die stets in der Triggerzeit tₓ den Low-Pegel erreichen, kann am Ausgang des NOR-Gatters G₁ nur dann ein High-Pegel auftreten, wenn während der Triggerzeit tₓ innerhalb einer Periode des Steuersignals U_{IN} kein verlängerter Prüfimpuls U_{INTEGR} auftritt. Dies ist bei Zündaussetzern ZA der Fall, so daß, wie in Fig. 2f dargestellt, am Ende der dritten Periode P₃ vom NOR-Gatter G₁ ein Ausgangssignal U_{MF} abgegeben wird, durch das die Kippstufe MF geschaltet wird. Zur sicheren Funktionsweise der Schaltung muß gewährleistet sein, daß die Verlängerungsdauer ty der Prüfimpulse größer als die Dauer tₓ der Triggersignale. Beispielsweise wird ty doppelt so groß sein wie tₓ. Bei einem Ausführungsbeispiel wurde für tₓ die Zeit von 20 µsec und für t_{y} die Zeit von 40 µsec durch entsprechende Dimensionierung der Kondensatoren C₁ und C₂ eingestellt. Der Kondensator C₁ wies dabei einen Wert von ca. 30 pF und der Kondensator C₂ einen Wert von ca. 60 pF auf. Kondensatoren dieser Größe können sehr leicht in integrierte Halbleiterschaltkreise mitintegriert werden, so daß keine gesonderten, extern zuzuschaltenden Kondensatoren benötigt werden. Die kleinen Werte der Kapazitäten sind auch insbesondere durch die in die Schaltung eingefügten Dioden D₁ und D₂ bedingt. So wird bei der Integrationsstufe 1 der Kondensator C₂ nur über den Basisstrom des Transistors T₅ und nicht über den Widerstand R₅ des Parallel-RC-Gliedes aufgeladen, so daß die Kapzität C₂ sehr klein bleiben kann. Die vorliegende Erfindung enthält somit eine bedeutsame Verbesserung und Vereinfachung des ansonsten sehr vorteilhaften elektronisch geregelten Zündsystems gemäß der früheren deutschen Patentanmeldung P 3 111 856.9.

## Patentansprüche

1. Elektronisch geregeltes Zündsystem, bei dem der Einsatzzeitpunkt des durch die Primärwicklung der Zündspule fließenden Primärstroms (Iₚᵣ) drehzahlabhängig so geregelt ist, das dieser Strom erst kurz vor dem Zündzeitpunkt den für die Zündung erforderlichen Wert (Ip_{r max}) erreicht und bei dem unmittelbar vor dem Zündzeitpunkt festgestellt wird, ob der Primärstrom den für die Zündung erforderlichen Wert erreicht hat, indem aus der Verweildauer (tₑ) des Primärstroms im für die Zündung erforderlichen Wert (Iprmax) ein Prüfimpuls (Uₜₑ) abgeleitet wird, mit dessen Hilfe bei nicht vorhandenem oder nicht ausreichend großem Primärstrom zur Vermeidung von Zündaussetzern (ZA) die elektronische Regelung für einen definierten Zeitraum abgeschaltet und der Einsatzpunkt des Primärstroms direkt vom Steuersignal (U_{IN}) des Zündimpulsgebers abgeleitet und nach Beendigung des Abschaltzeitraums der elektronisch gesteuerte Regelzustand kontinuierlich und automatisch wieder herbeigeführt wird, dadurch gekennzeichnet, daß der Prüfimpuls (Uₜₒ) mit einer Integrationsstufe (1) um ein Zeitintervall (ty) verlängert und der verlängerte Impuls (U_{INTEGR}) einem ersten Eingang (Ei) einer Logikschaltung (G₁) zugeführt wird, daß einem zweiten Eingang (E2) der Logikschaltung (G₁) ein aus der Abschaltflanke des Steuersignals (U_{IN}) abgeleiteter Triggerimpuls (U_{TRIGGER}) zugeführt wird, und daß die Logik (G₁) so gewählt ist, daß an ihr nur dann ein die Abschaltung der elektronischen Regelung auslösender Ausgangsimpuls (U_{MF}) auftritt, wenn während des Triggerimpulses kein von der Integrationsstufe gelieferter Impuls vorhanden ist.

2. Elektronisch geregeltes Zündsystem nach Anspruch 1, dadurch gekennzeichnet, daß die Logik (G₁) ein NOR-Gatter ist, an dessen erstem Eingang (Ei) als positiver Impuls der verlängerte Prüfimpuls (U_{INTEGR}) und an dessen zweitem Eingang (E2) die negativen Triggerimpulse anliegen, und daß die Verlängerungsdauer des Prüfimpulses größer ist als die Dauer des negativen Triggerimpulses.

3. Elektronisch geregeltes Zündsystem nach Anspruch 1 oder 2, dadurch gekennzeichnet, daß die Triggerimpulse (U_{TRIGGER}) durch Differenzieren des vom Zündimpulsgeber abgegebenen Steuersignals (U_{IN}) und - mittels einer Diode (D₁) - nachfolgender Unterdrückung der durch die positiven Einschaltflanken entstandenen Impulse gewonnen wird und daß die in der Differenzierstufe und in der Integrationsstufe enthaltenen Kondensatoren (C₁, C₂) in den integrierten Halbleiterschaltkreis mitintegriert sind.

4. Elektronisch geregeltes Zündsystem nach einem der vorangehenden Ansprüche, dadurch gekennzeichnet, daß die Integrationsstufe zwei Transistoren (T₄, T₅) enthält, daß im Kollektorzweig des einen Transistors (T₄) ein Parallel-RC-Glied angeordnet ist, daß die Basiselektrode des anderen Transistors (T₅) derart mit der Kollektorelektrode des einen Transistors (T₄) über eine Diode (Dz) verbunden ist, daß eine Aufladung des Kondensators (C₂) des RC-Gliedes über den Widerstand (R₅) des RC-Gliedes verhindert wird und die Aufladung des Kondensators nur über den Basisstrom des anderen Transistors (T₅) erfolqen kann.

## Claims

1. Electronically controlled ignition system, wherein the starting time of the primary current (Ipᵣ) flowing through the primary winding of the ignition coil is controlled in dependence upon speed in such a way that this current only reaches the value (I_{pr max}) required for the ignition shortly before the point of ignition, and wherein it is ascertained immediately before the point of ignition whether the primary current has reached the value required for the ignition by deriving from the dwell time (tₑ) of the primary current in the value (I_{pr max}) required for the ignition a test pulse (Uₜₑ) with whose aid, in the absence of primary current or in the case of insufficiently large primary current, in order to avoid misfires (ZA), the electronic control is switched off for a defined time, and the starting point of the primary current is directly derived from the control signal (U_{IN}) of the ignition pulse generator, and after termination of the switch-off time, the electronically controlled control state is initiated again continuously and automatically, characterized in that the test pulse (Uₜₑ) is prolonged with an integration stage (1) by a time interval (ty), and the prolonged pulse (U_{INTEGR}) is fed to a first input (E₁) of a logic circuit (G₁), in that a trigger pulse (U_{TRIGGER}) derived from the switch-off edge of the control signal (UN) is fed to a second input (E₂) of the logic circuit (G₁), and in that the logic (G₁) is selected such that an output pulse (U_{MF}) triggering the switching-off of the electronic control only occurs at it if during the trigger pulse no pulse delivered by the integration stage is present.

2. Electronically controlled ignition system according to claim 1, characterized in that the logic (Gᵢ) is a NOR gate, with the prolonged test pulse (U_{INTEGR}) present as positive pulse at its first input (E₁), and the negative trigger pulses at its second input (E₂), and in that the prolongation time of the test pulse is longer than the duration of the negative trigger pulse.

3. Electronically controlled ignition system according to claims 1 or 2, characterized in that the trigger pulses (U_{TRIGGER}) are gained by differentiation of the control signal (U_{IN}) delivered by the ignition pulse generator and - by means of a diode (D₁) - subsequent suppression of the pulses created by the positiv switch-on edges, and in that the capacitors (C₁, C₂) contained in the differentiating stage and in the integration stage are integrated into the integrated semiconductor circuit.

4. Electronically controlled ignition system according to one of the preceding claims, characterized in that the integration stage contains two transistors (T₄, Ts), in that a parallel RC member is arranged in the collector branch of the transistor (T₄), in that the base electrode of the other transistor (Tₛ) is connected to the collector electrode of the transistor (T₄) via a diode (D₂) in such a way that charging of the capacitor (C₂) of the RC member via the resistor (Rₛ) of the RC member is prevented, and the capacitor may only be charged via the base current of the other transistor (Ts).

## Revendications

1. Système d'allumage à régulation électronique, dans lequel l'instant où le courant primaire (Iₚᵣ) commence à circuler dans l'enroulement primaire de la bobine d'allumage est réglé, en fonction de la vitesse de rotation, de manière que ce courant n'atteigne l'intensité (Ipᵣₘₐₓ) nécessaire à l'allumage que peu avant l'instant d'allumage, et dans lequel, juste avant l'instant d'allumage, il est déterminé si le courant primaire a effectivement atteint l'intensité nécessaire à l'allumage, du fait qu'une impulsion de contrôle (Uₜₑ) est tirée de la durée (tₑ) pendant laquelle le courant primaire conserve l'intensité (Ipᵣₘₐₓ) nécessaire à l'allumage, impulsion au moyen de laquelle, en cas d'absence ou d'insuffisance du courant primaire et pour éviter des ratés d'allumage (ZA), la régulation électronique est coupée pour un laps de temps défini, l'instant où le courant primaire commence à circuler est tiré directement du signal de commande (U_{IN}) du générateur d'impulsions d'allumage et, après expiration du laps de temps d'arrêt, l'état de réglage commandé élec- troniquement est rétabli continuellement et automatiquement, caractérisé en ce que l'impulsion de contrôle (Uₜₑ) est prolongée d'un intervalle de temps (ty) par un étage intégrateur (1) et l'impulsion prolongée (U_{INTEGR}) est appliquée à une première entrée (Eᵢ) d'un circuit logique (G₁), qu'une impulsion de déclenchement (U_{TRIGGER}), tirée du flanc d'arrêt du signal de commande (U_{IN}), est appliquée à une seconde entrée (E₂) du circuit logique (Gi) et que ce circuit logique est conçu de manière qu'il délivre seulement une impulsion de sortie (U_{MF}), provoquant l'arrêt de la régulation électronique, lorsque l'étage intégrateur ne lui fournit pas d'impulsion pendant l'impulsion de déclenchement.

2. Système d'allumage selon la revendication 1, caractérisé en ce que le circuit logique (G₁) est une porte NOR, à la première entrée (E₁) de laquelle est appliquée, comme impulsion positive, l'impulsion de contrôle prolongée (U_{INTEGR}) et à la seconde entrée (E₂) de laquelle sont appliquées les impulsions de déclenchement négatives, et en ce que la durée de prolongation de l'impulsion de contrôle est plus longue que la durée de l'impulsion de déclenchement négative.

3. Système d'allumage selon la revendication 1 ou 2, caractérisé en ce que les impulsions de déclenchement (U_{TRIGGER}) sont obtenues par différenciation du signal de commande (U_{IN}) délivré par le générateur d'impulsions d'allumage et suppression consécutive - au moyen d'une diode (D₁) - des impulsions produites par les flancs d'enclenchement positifs, et en ce que les condensateurs (Ci, C₂) contenus dans les étages différentiateur et intégrateur sont intégrés dans un dispositif semiconducteur formant un circuit intégré.

4. Système d'allumage selon l'une des revendications précédentes, caractérisé en ce que l'étage intégrateur contient deux transistors (T₄, T₅), qu'un élément RC parallèle est disposé dans la branche de collecteur d'un transistor (T₄) et que l'électrode de base de l'autre transistor (Tₛ) est reliée à travers une diode (D₂) à l'électrode de collecteur du premier transistor (T₄), de manière que la charge du condensateur (C₂) de l'élément RC à travers la résistance (Rₛ) de l'élément RC soit empêchée et que la charge de ce condensateur puisse seulement s'effectuer à travers le courant de base de l'autre transistor (Tₛ).
